# EUROPÄISCHE PATENTSCHRIFT

(11) **EP 0 195 439 B1**
(45) Veröffentlichungstag und Bekanntmachung des Hinweises auf die Patenterteilung: **23.05.1990**
(21) Anmeldenummer: 86103730.7
(22) Anmeldetag: 19.03.1986
(51) Int. Cl.: E03F 7/04

(54) **Rückstauverschluss**
Anti-flood valve
Clapet anti-refoulement

(30) Priorität: 19.03.1985 DE 3509779
(43) Veröffentlichungstag der Anmeldung: 24.09.1986
(73) Patentinhaber: Kessel, Bernhard, D-85101 Lenting (DE)
(72) Erfinder: Kessel, Bernhard, D-85101 Lenting (DE)
(74) Vertreter: Sasse, Volker, Dipl.-Ing.

(56) Entgegenhaltungen:
- US-A- 1 864 443
- US-A- 2 001 901
- US-A- 2 447 174
- US-A- 3 182 951
- US-A- 3 654 942
- PATENTS ABSTRACTS OF JAPAN, Band 8, Nr. 274 (M-345)[1711], 14. Dezember 1984; & JP-A-59 144 870 (KIYOUEI ZOUKI K.K.) 20.08.1984

## Beschreibung

Die Erfindung betrifft einen Rückstauverschluß der im Gattungsbegriff des Patentanspruchs 1 angegebenen Art.

Ein Rückstauverschluß dieser Art ist aus der US-PS 2 001 901 bekannt. Als Sitz für die umlaufende Wand des Dichtelementes dient die scharfkantige Mündung eines Rohres. Das Dichtelement ist eine Halbkugel aus Gummi oder ein halbkugeliges Kissen aus Schaumgummi oder dgl. Beim Anlegen des Verschlußteiles an den Sitz drückt sich der Sitz in die umlaufende Wand ein. Es ergibt sich eine annähernd einzige linienförmige Abdichtzone. Ist eine feste Verunreinigung zwischen dem Verschlußteil und dem Sitz festgehalten, so legt sich die elastische Wand über die Verunreinigung. Selbst wenn sich die elastische Wand der Form der Verunreinigung entsprechend verformt, bleibt zwischen der Verunreinigung und dem Sitz eine sehr schmale Dichtzone, in der keine einwandfreie Dichtung gewährleistet wird. Auch unmittelbar benachbart zur Verunreinigung wird die Dichtung zwischen der elastischen Wand und dem Sitz gefährdet. Gerade bei Verwendung eines solchen Rückstauverschlusses für fäkalienhaltiges Abwasser fordern die allgemein gültigen Vorschriften, daß der Rückstauverschluß eine ggfs. einegeklemmte Verunreinigung ohne Einbuße seiner Abdichtwirkung in der Schließstellung verkraften muß.

Bei einem Rückstauverschluß gemäß der US-PS 3 182 951 einer anderen Art dient eine angelenkte, mit einem Hebel zwangsweise betätigte Klappe als dichtendes Ventil. Die Klappe trägt über Spiralfedern eine geringfügig nachgebende feste Platte, deren Rand konisch gehalten und mit einem festen Gummibelag belegt ist. Beim Schließvorgang richtet sich die federnd gehaltene Platte auf dem Gegensitz in Toleranzen aus, ohne aber feste Verunreinigungen abdichtend umschließen zu können, denn dazu ist der Dichtkörper nicht elastisch genug ausgebildet. Saubere Dichtsitze lassen sich nur bei reinem Wasserdurchgang erzielen.

Der Erfindung liegt die Aufgabe zugrunde, einen Rückstauverschluß der eingangs genannten Art zu schaffen, mit dem auch bei Einschluß einer halbharten oder harten Verunreinigung zwischen dem Verschlußteil und dem Sitz eine gute Abdichtwirkung erzielt wird.

Die gestellte Aufgabe wird erfindungsgemäß durch die im kennzeichnenden Teil des Patentanspruchs 1 angegebenen Merkmale gelöst.

Mit dieser Ausbildung wird sowohl bei Einschluß einer Verunreinigung als auch ohne eine eingeschlossene Verunreinigung eine gute Abdichtwirkung erreicht. Bei freier Sitzfläche taucht das Dichtelement mit einem radialen Spalt zur Sitzfläche unter dem Schließdruck ganz leicht im Sitz ein, bis der Rand der Oberseite an der Schulter des Sitzes gefangen wird. Hier entsteht eine erste kreisringförmige Dichtzone. Dann wird unter dem Schließdruck die Kegelstumpfkontur zwischen dem Rand der Oberseite und dem Grundkörper ausgebeult bis die kegelstumpfförmige Wand satt an der Sitzfläche anliegt. Hier wird eine zweite kegelstumpfförmige Dichtzone geschaffen. Das Lösen des Rückstauverschlusses gestaltet sich sehr leicht, weil zuerst die Kegelstumpfkontur von der Sitzfläche abgehoben wird, wenn sich die Wand zurückverformt, wobei der radiale Spalt erneut entsteht, und weil dann erst der Rand von der Schulter abgehoben wird. Ist eine Verunreinigung eingeschlossen, wenn der Verschlußteil in den Sitz einzutauchen beginnt, dann läßt der radiale Spalt zwischen der Kegelstumpfkontur und der Sitzfläche trotzdem ein leichtes Eintauchen des Dichtelementes bis zur Anlage des Randes der Oberseite an der Schulter des Sitzes zu, wobei das Dichtelement an der Verunreinigung vorbeigleitet. Dank der Elastizität der Wand weicht das ganze Dichtelement bei einer größeren Verunreinigung zur gegenüberliegenden Seite des Sitzes aus, so daß zünächst im Bereich der Verunreinigung noch keine nennenswerte Deformation stattfindet bis der Rand der Oberseite an der Schulter anliegt und dabei die Verunreinigung umschließt. In dieser flächigen ersten Dichtzone wird bereits eine wirksame Abdichtung erreicht. In weiterer Folge tritt unter dem Schließdruck wieder die Verformung der Kegelstumpfkqntur bis an die Sitzfläche ein und zwar nicht in Schließrichtung, sondern ausgehend von dem an der Schulter anliegenden Rand, d.h. annähernd der Schließrichtung entgegengesetzt, bis die Verunreinigung auch im Bereich der Sitzfläche allseits umschlossen ist, so daß auch hier eine zweite Dichtzone entsteht. Insgesamt wird die Verunreinigung großflächig eingeschlossen, so daß die geforderte Dichtwirkung problemlos eintritt. Das Öffnen des Rückstauverschlusses ist auch bei einer eingeschlossenen Verunreinigung leicht durchzuführen, weil zunächst wieder die Rückverformung im kegelstumpfförmigen Bereich stattfindet, bei der sich das Dichtelement vom sitz in radialer Richtung löst, ehe das Dichtelement in Öffnungsrichtung aus dem Sitz herausgehoben wird.

Zweckmäßig ist die Ausführungsform gemäß Anspruch 2, da mit einer kegeligen Sitzfläche ein möglichst großflächiger Abdichtbereich zwischen dem Dichtelement und der Sitzfläche in der zweiten Dichtstelle erreicht wird. Ferner ergibt sich wegen der Kegelwinkel der Sitzfläche und dem Hohlkörper eine leichte Lösbarkeit des Rückstauverschlusses beim Öffnen.

Eine weitere, vorteilhafte Ausführungsform geht aus Anspruch 3 hervor. Die Versteifungsplatte sichert, daß die Verformung des gegen die Schulter angedrückten Hohlkörpers vorwiegend im Bereich der kegelstumpfförmigen Wand auftritt, wo sie für die Erzielung einer einwandfreien Dichtfunktion auch bei eingeschlossener Verunreinigung hilfreich ist. Die Versteifungsplatte läßt bei einer eingeschlossenen Verunreinigung die Vorderseite des Hohlkörpers zur Gänze zur Seite verschieben, damit das Dichtelement leicht in den Sitz eintauchen kann, ehe durch die Anlage an der Schulter die Verformung eintritt. Der Hohlkörper zentriert sich in seiner Gesamtheit durch die Versteifungsplatte in dem Sitz.

Eine einfache Montage ergibt sich dem Merkmal von Anspruch 4, weil der Hohlkörper von einer Platte oder dem Haltering am Grundkörper eingespannt und festgeklemmt wird.

Eine weitere, alternative Ausführungsform geht aus Anspruch 5 hervor. Hier wird mit der reifenförmigen Ausbildung des Hohlkörpers wiederum erreicht, daß sich die Wand beim Andrücken des Hohlkörpers beim Schließen des Verschlußteiles bis zur einwandfreien. Abdichtung verformen kann und dabei auch Unebenheiten ohne Beeinträchitigung der Dichtfunktionen zu schlucken vermag. Der Hohlkörper ist aber trotzdem geschlossen und in sich verhältnismäßig gestaltfest. Druck gegen die Oberseite des Hohlkörpers bewirkt die Auswölbung der Wand zur Verstärkung der Dichtwirkung. Der Hohlkörper könnte auch torusförmig ausgebildet und am Grundkörper festgelegt sein, wobei er zweckmäßigerweise wie auf eine Felge aufgezogen wird. Der Außenumfang des torusförmigen Hohlkörpers würde dann die elastische umlaufende Wand bilden, die zum Erzielen des erforderlichen Dichtsitzes eingesetzt und zum Abdichten verformt wird. Der Hohlkörper könnte am Grundkörper auch festgeklebt oder festgeschraubt sein, wobei ein festes Luftpolster bestehen bleibt.

Wichtig ist auch das Merkmal von Anspruch 6, weil mit der Schulter nicht nur eine zusätzliche Dichtung erreicht werden kann, sondern auch die Verformung für die Wand durch den Anpreßdruck des Verschlußteiles abgeleitet wird.

Eine weitere Verbesserung der Dichtwirkung wird mit den Merkmalen von Anspruch 7 erreicht, weil der weiche Dichtring an der kegeligen Sitzfläche auch die Eigenschaft hat, halbstarre oder harte Verunreinigungen zu schlucken und die Dichtwirkung dabei aufrecht zu halten.

Die Dichtwirkung kann noch weiter verbessert werden, wenn die Merkmale von Anspruch 8 gegeben sind. Mit den zusätzlichen Gummi- oder Kunststoffauflagen werden weitere Dichtflächen geschaffen, an denen der Verschlußteil in der ordnungsgemäßen Schließstellung zur Anlage kommt.

Eine weitere, zweckmäßige Ausführungsform, bei der der Verschlußteil eine Rückstauklappe eines Reinigungsrohres ist, die um eine oberhalb des Sitzes liegende Achse schwenkbar aufgehängt und mit einem oben liegenden Schwenkantrieb zumindest zum zwangsweisen Schließen des Rückstauverschlusses verbunden ist, geht aus Anspruch 9 hervor. Die den Verschlußteil bildende Rückstauklappe trägt baulich bereits die Merkmale, die für eine Zwangsbetätigung zum Öffnen oder Schließen des Rückstauverschlusses erforderlich sind, wobei insbesondere beim Schließen ein allmählich steigender Druck auf die Rückstauklappe ausgeübt wird, durch den die Wand soweit verformt wird, daß sie auch unter Zwischenlage einer starren Verunreinigung eine einwandfreie Abdichtung erbringt. Die auf dem Zapfen sitzende Rolle verringert erheblich die Reibungskräfte bei den hohen Schließkräften für die Rückstauklappe.

Schließlich ist auch der Gedanke von Anspruch 10 vorteilhaft, weil damit die Montage des Reinigungsrohres oder die Umrüstung eines bisher für fäkalienfreie Abwässer benutzten Reinigungsrohres für Fäkalien versetzte Abwässer leicht möglich ist, indem nur der Einsatzteil ausgewechselt wird. Wenn der Einsatzteil allein nicht ausgewechselt werden kann, reicht es auch aus, nur die Rückstauklappe mit dem speziellen Hohlkörper auszutauschen, um die Dichtfunktion auch bei fäkalienversetzten Abwässern zu verbessern.

Nachstehend werden anhand der Zeichnungen beispielsweise Ausführungsformen des Erfindungsgegenstandes erläutert.

Es zeigt:
Fig. 1 einen Längsschnitt durch ein Reinigungsrohr mit einem Rückstauverschluß in der Offenstellung,
Fig. 2 einen Längsschnitt durch das Reinigungsrohr von Fig. 1 kurz vor Erreichen der Schließstellung des Rückstauverschlusses und
Fig. 3 eine abgeänderte Ausführungsform des Rückstauverschlußteils, der anstelle des bei den Fig. 1 und 2 verwendeten eingesetzt werden kann.

Aus den Fig. 1 und 2 ist ein Reinigungsrohr (1) erkennbar, dessen Wandung (42) eine Reinigungsöffnung (43) aufweist, die durch einen haubenförmigen Deckel (2) verschlossen ist. Durch die Reinigungsöffnung (43) ist in das Reinigungsrohr (1) ein den Rohrdurchmesser (44) ausfüllender Einsatzteil (3) eingesetzt, der einen kegelförmigen Sitz (4) aufweist, der Teil eines Rückstauverschlusses (5) ist. Der Einsatzteil (3) ist mit einer Dichtung (6) abgedichtet eingesetzt und wird bei dieser Ausführungsform durch den Dekkel (2) festgehalten. Ggfs. besitzt der Einsatzteil (3) ein Spitzende, mit dem er in den Zulaufrohrstutzen greift. Der Sitz (4) könnte aber auch im Eintrittsbereich des Zulaufrohrstutzens in den Reinigungsöffnungsbereich an der Rohrwandung angeformt sein. Im Bereich des Sitzes (4) ist eine kegelförmige Verlängerung (7) vorgesehen, die innenseitig einen Dichtring (8) aus einem weichen Gummi oder Kunststoff mit einer Shorehärte zwischen 40 und 60 prägt. Der Dichtring (8) bildet eine kegelförmige Sitzfläche (8a), an die eine nach innen vorspringende Schulter (9) angrenzt. Der Schulter (9) abgewandt ist das vordere Ende der Verlängerung (7), das durch einen übergreifenden Haltering (10) abgedeckt ist, der den Dichtring (8) hält. Anstelle dieses Halteringes (10) könnte der Dichtring (8) mit einer Hinterschneidung (46) festgelegt sein. Oben in der Reinigungsöffnung (43) ist am Einsatzteil (3) oder an der Öffnungswandung (45) ein Schwenklager (11) für eine Schwenkwelle (12) eines als Rückstauklappe ausgebildeten Verschlußteils (13) vorgesehen, wobei die Schwenkwelle (12) als Zapien ausgebildet ist und zweckmäßigerweise in das Schwenklager (11) eingerastet ist, so daß sie sich zwar drehen läßt, aber nicht ohne weiteres herausgehoben werden kann.

Der Verschlußteil (13) besitzt einen klappenartigen Grundkörper (14), an dem ein kegelstumpfförmiger Hohlkörper (15) abgedichtet festgelegt ist. Der Hohlkörper (15) besitzt einen bei dieser Ausführungsform nach innen vorspringenden Basisrand (16), eine daran angrenzende freie Wand (17) und eine ebene Oberseite (18), in die eine Versteifungsplatte (19) eingebettet ist. Der Rand des Hohlkörpers (15) ist mit (28) bezeichnet. Er grenzt an die Wand (17) an.

Der Basisrand (16) wird durch einen Haltering (20) mit Befestigungsschrauben (21) am Grundkörper (14) abgedichte, festgelegt. Die Rückstauklappe ist somit ein luftgepolsterter Verschlußteil, der sich im geschlossenen Zustand absolut dicht auf den Sitz drückt, selbst wenn Unrat oder sperrige Gegenstände wie kurze Äste dazwischen liegen sollten.

An der Rückseite des Grundkörpers (14) ist ein Haken (22) angeformt, der eine geschweifte Führungsbahn (23) mit einem Endnocken (24) trägt. Entlang der Führungsbahn (23) läßt sich ein Querzapfen (25) verschieben, der am Ende eines Hebels (26) sitzt, welcher mit einer Welle (27) im Deckel (2) drehbar ist, um den Verschlußteil (13) aus der in Fig. 1 gezeigten Offenstellung zwangsweise in die in Fig. 2 gezeigte Stellung zu führen, in der der Hohlkörper (15) in den Sitz (4) eintritt. Dabei liegt der Rand (28) des Hohlkörpers (15) an der Schulter (9) an, wodurch beim endgültigen Verschwenken des Hebels (26) entgegen dem Uhrzeigersinn die Wand (17) in Richtung des Pfeils (29) verformt wird, bis sie sich an den Ring (8) satt anlegt. Der Hohlkörper (15), der ebenfalls eine Shorehärte zwischen 40 und 60 besitzt, ist soweit verformbar, daß er auch im Bereich des Rückstauverschlusses festgelegte starre oder textile Verunreinigungen schluckt, d.h. daß die Dichtwirkung des Rückstauverschlusses auch durch die Verunreinigungen nicht beeinträchtigt wird, weil die Wand (17) so flächenelastisch und auch die Sitzfläche (8a) so nachgiebig sind, daß die Verunreinigung die Schließstellung des Verschlußteiles (13) nicht stört und auch die Dichtwirkung nicht beeinträchtigen kann. Mit der Schließstellung wird nicht nur zwischen der Schulter (9) und dem Rand (28) eine Dichtung erzielt, sondern auch am ganzen Umfang durch die sich nach außen auswölbende Wand (17). Der vom Querzapfen (25), der gemäß Fig. 2 auch mit einer Rolle ausgestattet sein kann, ausgeübte Druck, wirkt am Grundkörper (14) in Richtung eines Pfeiles (31). Bei anfänglicher Anlage des Randes (28) an der Schulter (9) wird die Wand (17) noch nicht verformt. In dieser Anfangsphase liegt zwischen der Wand (17) und der Sitzfläche (8a) ein Spalt (32) vor, der der Leichtgängigkeit des Verschlußteiles (13) zugute kommt, d.h. damit sich der Verschlußteil (13) auch bei längerer Schließstellung nicht zu fest am Sizt (4) festlegen kann. Erst bei nachdrücklichem Anpressen des Verschlußteiles (13) an den Sitz (4) und Schulter (9) wird die Wand (17) so weit nach außen gewölbt, daß sie sich an die Sitzfläche (8a) abdichtend anlegt.

Wie in Fig. 2 strichliert angedeutet ist, könnte der Basisrand (16) des Hohlkörpers (15) auch nach außen (bei 30) um den Rand des Grundkörpers (14) herumgestülpt sein. Es könnte auch ebensso dort ein spezieller Dichtring angeordnet sein, der sich in der Schließstellung an die Schulter zwischen dem ring (8) und dem Haltering (10) anlegt und eine zusätzliche Dichtung erbringt.

Bei der Ausführungsform von Fig. 3 ist der Hohlkörper (15') als Gummi- oder Kunststofformteil mit reifenförmiger Gestalt ausgebildet, dessen kegelstumpfartige Form durch einen asymmetrischen Querschnitt erreicht wird. Die eine Reifenflanke (39) ist mit einem Reifenwulst (40) mittels einer Platte (41) an einem umlaufenden Ansatz (33) des Grundkörpers (14') abgedichtetfestgelegt. Die andere Flanke (34) wird zwichen zwei Druckplatten (36 und 46), die mit Schrauben (38) zusammengezogen sind, eingeklemmt und zwar im Bereich ihres nach außen weisenden Wulstes (35). Die äußere Platte (36) hat jedoch nur eine so weite radiale Erstreckung, daß sie zwar die Oberseite (18') des Hohlkörpers (15') definiert, dabei aber den außenliegenden Rand (28) freiläßt, mit dem der Hohlkörper (15') gegen die Schulter (9) des Sitzes (4) anlegbar ist, um die elastische Wand (17) nach außen zu wölben. Der Verschlußteil (13') ist hier wiederum eine Rückstauklappe für den Rückstauverschluß gemäß den Fig. 1 und 2. Anstelle der Hohlkörper (15 und 15') könnte auch ein torus- oder schlauchförmiger Hohlkörper wie ein Reifen auf dem Grundkörper (14 oder 14') festgelegt werden, der mit seinem Außenumfang die elastisch verformbare Wand für die Dichtfunktion bildet.

## Patentansprüche

1. Rückstauverschluß, insbesondere für fäkalienhaltiges Abwasser, mit einem ringförmigen Sitz und einem an den Sitz anlegbaren Verschlußteil, der einen starren Grundkörper und wenigstens ein am Grundkörper angebrachtes elastisches Dichtelement aufweist, wobei der Grundkörper und das Dichtelement ein allseits geschlossener Hohlkörper (15, 15') ist, der im außenliegenden Randbereich eine umlaufende Wand (17) aus welchem Gummi oder Kunststoff besitzt, die bei Anlegen des Verschlußteils (13, 13') an den Sitz (4) verformbar ist, dadurch gekennzeichnet, daß der Hohlkörper (15, 15') die Außenkontur eines Kegelstumpfes hat, bei dem der Basis- und der Oberseiten-Außendurchmesser jeweils geringfügig kleiner sind, als der größte und der kleinste Innendurchmesser der kegeligen Sitzfläche (8a) und der Sitz (4) eine nach innen vorspringende Schulter (9) aufweist, gegen die der Hohlkörper (15, 15') mit dem Rand (28) seiner Oberseite (18) anlegbar ist.

2. Rückstauverschluß nach Anspruch 1, dadurch gekennzeichnet, daß der Sitz (4) eine annähernd kegelige Sitzfläche (8a) aufweist, gegen die die Wand (17, 17') unter Verformen abdichtend anlegbar ist.

3. Rückstauverschluß nach Anspruch 1, dadurch gekennzeichnet, daß der Hohlkörper (15) einstückig als kegelstumpfförmiger Topf mit nach innen oder nach außen vorspringendem Basisrand (16) ausgebildet ist, und daß an oder in der Oberseite (18) des Hohlkörpers (15) eine Versteifungsplatte (19) angeordnet bzw. eingebettet ist.

4. Rückstauverschluß nach Anspruch 3, dadurch gekennzeichnet, daß der Basisrand (16) mit einem Haltering oder einer Halteplatte (20,41) am Grundkörper (14) festgeklemmt ist.

5. Rückstauverschluß nach Anspruch 1, dadurch gekennzeichnet, daß der Hohlkörper (15') reifenförmig ausgebildet und im Bereich einer Flanke (39) am Grundkörper (14') festgelegt ist, während die andere Flanke (34) zwischen zwei gegeneinander gespannten Platten (36, 46) festgeklemmt ist.

6. Rückstauverschluß nach Anspruch 5, dadurch gekennzeichnet, daß die außenliegende Platte (36) den umlaufenden Rand (28) der anderen Flanke (34) freiläßt, mit dem der Hohlkörper (15') gegen die Schulter (9) des Sitzes (4) anlegbar ist.

7. Rückstauverschluß nach wenigstens einem der Ansprüche 1 bis 6, dadurch gekennzeichnet, daß die Sitzfläche (8a) einem Dichtring (8) aus weichem Kunststoff oder Gummi angehört.

8. Rückstauverschluß nach wenigstens einem der Ansprüche 1 bis 7, dadurch gekennzeichnet, daß die Schulter (9) des Sitzes (4) und/oder der der Schulter (9) abgewandte Rand des Sitzes (4) mit einem Haltering (10) belegt ist.

9. Rückstauverschluß nach wenigstens einem der Ansprüche 1 bis 8, wobei das Verschlußglied eine Rückstauklappe eines Reinigungsrohres ist, die um eine oberhalb des Sitzes liegende Achse schwenkbar aufgehängt und mit einem obenliegenden Schwenkantrieb zumindest zum zwangsweisen Schließen des Rückstauverschlusses verbunden ist, dadurch gekennzeichnet, daß an der dem Hohlkörper (15, 15') abgewandten Seite des Grundkörpers (14,14') ein Haken (22) vorgesehen ist, an dem eine geschweifte Führungsbahn (23) für einen mit einem im Reinigungsrohrdeckel (2) gelagerten Hebel (26) bewegbaren Querzapfen (25) ausgebildet ist, der ggfs. mit einer Rolle ausgestattet innerhalb des möglichen Schwenkbereichs des Hebels (26) die Rückstauklappe in einer Zwangsführungsverbindung hält und diese in die Schließstellung bzw. in die Offenstellung bringt.

10. Rückstauverschluß nach mindestens einem der Ansprüche 1 bis 8, dadurch gekennzeichnet, daß der Sitz (4) in einem in das Reinigungsrohr (1) einschiebbaren und darin ggfs. mittels des Dekkels (2), festlegbaren Einsatzteil (3) angeordnet ist, das mit dem Dichtring (8) und Haltering (10) des Sitzes (4) und der Schwenklagerung (11) für die Rückstauklappe eine vorfertigbare, austauschbare Baueinheit bildet.

## Revendications

1. Dispositif de retenue, en particulier pour des eaux usées contenant des matières fécales, comprenant un siège annulaire et un élément d'obturation pouvant être appliqué contre le siège et présentant un corps de base rigide et au moins un élément d'étanchéité élastique monté sur le corps de base, ledit corps de base et ledit élément d'étanchéité formant un corps creux (15, 15') entièrement fermé et muni dans la région du bord extérieur d'une paroi circulaire (17) en caoutchouc tendre ou en matière plastique laquelle peut être déformée lors de l'application de l'élément d'obturation (13, 13') contre le siège (4), caractérisé en ce que le corps creux (15, 15') présente le contour extérieur d'un tronc de cône dont les diamètres extérieurs de la base et de la face supérieure sont respectivement légèrement plus faibles que le plus grand et le plus petit diamètre intérieur de la surface de siège (8a), et que le siège (4) comprend un épaulement (9) en saillie vers l'intérieur contre lequel le corps creux (15,15') peut être appliqué avec le bord (28) de sa face supérieure (18).

2. Dispositif de retenue selon la revendication 1, caractérisé en ce que le siège (4) présente une surface de siège (8a) à peu près conique contre laquelle la paroi (17, 17') peut être appliquée de manière étanche, avec déformation.

3. Dispositif de retenue selon la revendication 1, caractérisé en ce que le corps creux (15) est conformé en une seule pièce sous forme de pot tronconique avec un bord de base (16) en saillie vers l'intérieur ou vers l'extérieur, et qu'une plaque de renforcement (19) est disposée et respectivement encastrée sur ou dans la face supérieure (18) du corps creux (15).

4. Dispositif de retenue selon la revendication 3, caractérisé en ce que le bord de base (16) est fixé sur le corps de base (14) au moyen d'une bague de support ou d'une plaque de fixation (20, 41).

5. Dispositif de retenue selon la revendication 1, caractérisé en ce que le corps creux (15') est conformé en anneau et fixé sur le corps de base (14') dans la région de l'un des talons (39), tandis que l'autre talon (34) est enserré entre deux plaques (36, 46) bloquées l'une contre l'autre.

6. Dispositif de retenue selon la revendication 5, caractérisé en ce que la plaque extérieure (36) laisse libre le bord circulaire (28) de l'autre flanc (34) par lequel le corps creux (15') peut être appliqué contre l'épaulement (9) du siège (4).

7. Dispositif de retenue selon l'une des revendications 1 à 6, caractérisé en ce que la surface de siège (8a) appartient à un joint d'étanchéité (8) en matière plastique ou caoutchouc tendre.

8. Dispositif de retenue selon l'une des revendications 1 à 7, caractérisé en ce que l'épaulement (9) du siège (4) et/ou le bord du siège (4) opposé à l'épaulement (9) sont munis d'une bague de support (10).

9. Dispositif de retenue selon l'une des revendications 1 à 8, l'élément d'obturation étant un clapet de retenue d'un tuyau de curage suspendu de manière à pouvoir pivoter autour d'un axe situé au-dessus du siège et raccordé à un servomoteur à fraction de tour situé en haut et destiné à assurer au moins la fermeture forcée du dispositif de retenue, caractérisé en ce que sur le côté du corps de base (14,14') opposé au corps creux (15, 15') est prévu un crochet (22) sur lequel est conformée une glissière (23) arquée pour un axe transversal (25) déplaçable avec un levier (26) monté dans le couvercle (2) du tuyau de curage qui, éventuellement équipé d'un galet, maintient le clapet de retenue, à l'intérieur de la plage de pivotement possible du levier (26), dans un assemblage à guidage forcé et amène ledit clapet de retenue dans la position de fermeture et respectivement dans la position d'ouverture.

10. Dispositif de retenue selon l'une des revendications 1 à 8, caractérisé en ce que le siège (4) est disposé dans un insert (3) pouvant être installé dans le tuyau de curage (1) et y être éventuellement immobilisé au moyen d'un couvercle (2), lequel insert forme, avec le joint d'étan- chéite (8) et la bague de support (10) du siège (4) ainsi qu'avec le palier oscillant (11) pour le clapet de retenue, une unité de construction interchangeable pouvant être préfabriquée.

## Claims

1. An anti-flood valve, in particular for sewage containing faeces, with an annular seat and a closing component that can be applied to the seat, which closing component has a rigid base component and at least one sealing element attached to the base component, the base component and the sealing element being a hollow body (15,15') closed on all sides which has in the outer edge zone a surrounding wall (17) made of soft rubber or a synthetic material, which wall is deformable as the closing component (13, 13') is being applied to the seat (4), characterized in that the hollow body (15,15') has the outer contour of a cone frustum whose outer diameters of the base and of the top are respectively slightly smaller than the largest and the smallest inner diameters of the tapered seating (8a), and in that the seat (4) has an inwardly projecting shoulder (9) against which the hollow body (15, 15') can be applied with the edge (28) of its upper side (18).

2. An anti-flood valve according to claim 1, characterized in that the seat (4) has an approximately tapered seating (8a), against which the wall (17, 17') can be applied with deformation to form a seal.

3. An anti-flood valve according to claim 1, characterized in that the hollow body (15) is designed integrally as a frustoconical pot with an inwardly or outwardly projecting base edge (16), and that a stiffening plate (19) is arranged on the upper side (18) of the hollow body (15), or embedded therein.

4. An anti-flood valve according to claim 3, characterized in that the base edge (16) is clamped to the base component (14) by means of a retaining ring or a retaining plate (20, 41).

5. An anti-flood valve according to claim 1, characterized in that the hollow body (15') has a tyre-shaped design and is fixed to the base component (14') in the zone of a flange (39), while the other flange (34) is clamped between two plates (36, 46) tightened against each other.

6. An anti-flood valve according to claim 5, characterized in that the outer plate (36) leaves the surrounding edge (28) of the other flange (34) free, with which edge the hollow body (15') can be applied against the shoulder (9) of the seat (4).

7. An anti-flood valve according to at least one of claims 1 to 6, characterized in that the seating (8a) appertains to a sealing ring (8) made of a soft synthetic material or rubber.

8. An anti-flood valve according to at least one of claims 1 to 7, characterized in that the shoulder (9) of the seat (4) and/or the edge of the seat (4) facing away from the shoulder (9) is covered by a retaining ring (10).

9. An anti-flood valve according to at least one of claims 1 to 8, the closing element being an anti-flood flap of a cleaning pipe suspended for tilting round a pin located above the seat and which is connected to a tilting drive located at the top, at least for the constrained closing of the anti-flood valve, characterized in that on the side of the base component (14,14') facing away from the hollow body (15, 15'), provision is made for a hook (22) whereon there is formed a curved guide track (23) for a cross pin (25) movable by means of a lever (26) mounted in the cleaning pipe cover (2), which cross pin being equipped with a roller if required, keeps the anti-flood flap in a constrained guided relationship within the possible tilting range of the lever (26) and brings the anti-flood flap into the closed and open positions respectively.

10. An anti-flood valve according to at least one of claims 1 to 8, characterized in that the seat (4) is arranged in an insert (3) which can be inserted into the cleaning pipe (1) and which can be fixed therein by means of the cover (2) if required, which insert forms together with the sealing ring (8) and the retaining ring (10) of the seat (4) and the tilting mounting (11) for the anti-flood flap an exchangeable unit capable of prefabrication.
